# FASCICULE DE BREVET EUROPEEN

(11) **EP 0 143 776 B1**
(45) Date de publication et mention de la délivrance du brevet: **31.08.1988**
(21) Numéro de dépôt: 83901378.6
(22) Date de dépôt: 04.05.1983
(51) Int. Cl.: E02B 15/04

(54) **DISPOSITIF PERMETTANT DE CAPTER DIVERSES SUBSTANCES DANS UN LIQUIDE**
VORRICHTUNG ZUM EINSCHLIESSEN VON VERSCHIEDENEN SUBSTANZEN IN FLÜSSIGKEITEN
DEVICE FOR THE COLLECTION OF VARIOUS SUBSTANCES PRESENT IN A LIQUID

(43) Date de publication de la demande: 12.06.1985
(73) Titulaire: Metais, Jacques Jules, F-75006 - Paris (FR)
(72) Inventeur: Metais, Jacques Jules, F-75006 - Paris (FR)
(86) Numéro de dépôt international: FR8300086
(87) Numéro de publication internationale: WO8404340

(56) Documents cités:
- EP-A- 0 005 122
- EP-A- 0 018 340
- DE-A- 3 021 040
- FR-A- 2 516 069
- GB-A- 1 324 433
- US-A- 3 710 943

## Description

### Domaine technique

L'invention concerne les dispositifs capables de collecter des substances dans un milieu liquide, et particulièrement les dispositifs de collecte utilisant l'énergie de la houle en milieu marin.

### Technique anterieure

L'idée d'utiliser l'énergie des vagues pour remplir des bassins avec de l'eau de mer est ancienne. Le brevet anglais A.D. 1869 n° 2632 décrit un dispositif élévateur comportant un tunnel en forme d'entonnoir recevant les vagues et aboutissant à un conduit vertical fermé par une valve de retenue. Dans le brevet français n° 532 574 publié en 1922, on trouve la description d'un "Procédé d'utilisation de la puissance des vagues" qui consiste essentiellement à disposer, perpendiculairement à la direction de propagation de la houle, un talus incliné sur lequel les vagues s'élèveront suffisamment pour atteindre un réservoir élevé. Ce procédé est à nouveau exposé dans la demande de brevet EP-O 018 340 et appliqué au remplissage d'un bassin contenant des filtres aptes à recueillir des substances rares. Ce bassin comporte une rampe extérieure sur laquelle, pour pouvoir pénétrer dans le bassin, les vagues doivent d'abord s'élever jusqu'à un niveau qui est supérieur au niveau naturellement atteint par les crêtes. On remarque que ce dispositif ne peut fonctionner qu'à la condition que le bord d'entrée et la rampe se trouvent en amont du bassin par rapport au sens de propagation de la houle. Le remplissage du bassin n'est en effet possible que dans la mesure où le dispositif utilise l'énergie cinétique des particules d'eau entraînées sur des trajectoires sensiblement circulaires, et non pas seulement les variations de niveau de la surface de l'eau par rapport au bassin. De plus, selon ce procédé, l'eau qui pénètre dans le bassin ne peut provenir que de la région la plus superficielle du milieu liquide, et cela constitue un inconvénient sérieux, de même que la nécéssité d'orienter très précisément la rampe et le bassin. Le dispositif décrit dans la demande de brevet EP-0 005 122 est proposé pour collecter des nappes d'hydrocarbures à la surface de plans d'eau. Il se compose de cuves flottantes ouvertes sur les dessus et communiquant librement avec le milieu liquide par des orifices percés dans les parois de fond. Selon la description du processus donnée dans le document, les vagues qui arrivent passent par-dessus les bords et se déversent dans les cuves. Une certaine orientation du dispositif est donc impliquée, les courants d'entrée étant nécéssairement orientés dans le sens de propagation de la houle. Ce dispositif ne comporte pas de moyen qui permettrait d'orienter les courants qui peuvent franchir les bords des cuves et les orifices. Pratiquement, chaque crête ne peut éventuellement apporter qu'une petite quantité de substances très légères.

Le brevet français n° 2 390 551 décrit un dispositif comportant une pompe mise en mouvement par l'action de la houle sur un flotteur et un réservoir qui communique avec la région superficielle du milieu liquide par un ensemble de tubes disposés autour de lui. D'une manière générale, les dispositifs comprenant des éléments mobiles de grandes dimensions exposés aux effets des vagues sont peu adaptés au milieu marin.

### Expose de l'invention

L'invention permet d'utiliser des mouvements verticaux de montée et de descente de la surface d'un milieu liquide par rapport à un réservoir pour entretenir une circulation de liquide entre ce milieu et ce réservoir. Ces mouvements verticaux alternatifs peuvent être provoqués par une agitation de ladite surface n'ayant pas nécéssairement les caractéristiques d'une houle. Les courants de liquide susceptibles d'apporter dans le réservoir des substances à recueillir peuvent provenir d'une direction quelconque, c'est à dire que le dispositif ne nécéssite pas d'être orienté relativement à la direction de propagation d'une houle. Ces courants peuvent prendre naissance dans la région de la surface du milieu liquide, et aussi à des niveaux profonds au sein du milieu liquide. Ils peuvent donc apporter dans le réservoir des substances légères surnageant à la surface du liquide, et aussi des substances dispersées au sein du milieu liquide et des substances de densité supérieure à celle du liquide. Des moyens de séparation très divers pourront être associés au réservoir selon les caractéristiques des substances à recueillir. On peut ainsi concevoir des formes de réalisation variées, chacune convenant pour un usage spécifique, et notamment des engins bien adaptés au milieu marin et convenant pour lutter efficacement contre des pollutions accidentelles ou chroniques de ce milieu en utilisant l'énergie fournie gratuitement par ce milieu.

Le dispositif selon l'invention comprend au moins une enceinte formant un conduit ou un réservoir qui communique librement avec l'atmosphère et qui comporte au moins deux orifices de communication avec le milieu liquide, soit au moins un orifice d'entrée, lequel est équipé d'un organe mobile de fermeture, ou clapet, qui autorise le passage de courants d'entrée naissant dans le milieu liquide et s'oppose au passage de courants de sens contraire, et au moins un orifice de sortie, lequel est équipé d'un clapet qui autorise le passage de courants de sortie naissant dans le liquide contenu dans ladite enceinte et s'oppose au passage de courants de sens contraire. Le moyen de mise en relation de l'enceinte avec l'atmosphère est, de préférence, distinct des orifices de communication avec le milieu liquide.

Lorsque la surface du milieu liquide est agitée, cette surface s'élève et descend d'une manière alternative relativement au dispositif. En effet, le dispositif peut être rendu solidaire du fond, ou, s'il est flottant, il comporte des moyens déterminant une certaine variation alternative du niveau relatif. Pour que les mouvements alternatifs verticaux de la dite surface relativement au dispositif soient en eux-mêmes suffisants pour déterminer le fonctionnement, le bord inférieur de l'orifice d'entrée se trouve à un niveau inférieur au niveau le plus haut qui est atteint par la dite surface, dans certaines conditions, relativement au dispositif et d'une manière indépendante de tout effet éventuel du dispositif sur les mouvements verticaux de la dite surface.

Le processus est le suivant: lorsque la surface du milieu liquide, ou surface extérieure, s'élève par rapport à l'enceinte, un courant d'entrée pénètre dans l'enceinte en ouvrant le clapet de l'orifice d'entrée. La surface du liquide contenu, ou surface intérieure, s'élève. Le clapet de l'orifice de sortie est alors fermé. Lorsque la surface extérieure descend par rapport à l'enceinte, le clapet de l'orifice de sortie s'ouvre et un courant de sortie s'échappe hors de l'enceinte. La surface intérieure descend. Le clapet de l'orifice d'entrée est fermé. Ces phénomènes se produisent quelle que soit l'orientation du dispositif relativement à la direction de propagation d'une houle. Cette orientation peut être telle, par exemple, que l'orifice d'entrée soit à l'abri des vagues.

L'orifice d'entrée peut avoir diverses positions relativement au niveau moyen de la surface extérieure par rapport au dispositif. Il est possible qu'il soit continuellement immergé, et aussi qu'il soit successivement au moins partiellement immergé puis totalement émergé. L'orifice de sortie peut avoir des positions comparables à celles de l'orifice d'entrée. L'orifice de sortie sera situé, soit au même niveau que l'orifice d'entrée, soit à un niveau inférieur, soit encore à un niveau supérieur.

Le dispositif comprend au moins un moyen permettant de capter les substances à recueillir qui sont apportées par les courants d'entrée. Les dites substances peuvent être liquides, semi-liquides et solides, de densités supérieures, égales et inférieures à celle du liquide. La disposition relative des orifices d'entrée et de sortie constitue un moyen simple permettant de retenir dans l'enceinte certaines substances.

L'invention permet de réaliser des dispositifs capables de collecter diverses substances flottantes. Les orifices d'entrée sont alors disposés de manière à ce que les courants d'entrée puissent prendre naissance dans la région de la surface du milieu liquide. Les substances flottantes entraînées par ces courants formeront une couche superficielle dans l'enceinte.

Selon cette forme de réalisation, les bords inférieurs des orifices d'entrée sont situés entre le niveau supérieur et le niveau inférieur que la surface extérieure atteint relativement à l'enceinte, et les orifices de sortie s'ouvrent à l'intérieur de l'enceinte à un niveau inférieur à celui passant par les orifices d'entrée. L'enceinte comprend des cloisons internes qui orientent la circulation du liquide contenu. Les courants de sortie prennent naissance dans la partie inférieure de l'enceinte, à une certaine profondeur au-dessous de la couche formée par les substances légères captées.

On peut aussi, dans le cadre de l'invention, réaliser des dispositifs capables de recevoir des courants prenant naissance à une certaine profondeur au sein du milieu liquide. Ces dispositifs pourront aussi collecter des substances non flottantes. Selon un exemple, les orifices d'entrée se trouvent à un niveau inférieur au niveau le plus bas que la surface extérieure atteint relativement à l'enceinte, de sorte qu'ils sont continuellement immergés, et les bords inférieurs de ces orifices sont situés à une certaine hauteur au-dessus du fond de l'enceinte. Les orifices de sortie se trouvent à un niveau supérieur à celui des orifices d'entrée et ils sont disposés de telle sorte que les courants de sortie puissent prendre naissance très près de la surface du liquide contenu dans l'enceinte. En outre, le dispositif comporte au moins un moyen donnant aux courants d'entrée une vitesse suffisante pour qu'ils puissent entraîner des substances de densité supérieure à celle du liquide. Ces substances se déposeront sur le fond de l'enceinte. Des dispositifs séparateurs complémentaires, tels que des grilles et des filtres, pourront retenir des substances de même densité que le liquide. La section des orifices d'entrée sera choisie en considérant les variations de la quantité de liquide contenu dans l'enceinte qui peuvent se produire dans certaines conditions d'utilisation. Certaines vitesses des courants d'entrée pourront être ainsi obtenues.

Un dispositif conçu pour la collecte de substances flottantes peut comporter des orifices d'entrée ayant des bords inférieurs situés à un niveau supérieur au niveau le plus bas atteint dans l'enceinte par la surface du liquide contenu. La surface intérieure pourra se trouver encore à ce niveau quand la surface extérieure s'élèvera au-dessus du niveau de ces bords inférieurs. Les courants d'entrée pourront alors se déverser dans l'enceinte.

Selon une variante, l'organe de fermeture, ou clapet, de l'un au moins des orifices de communication avec le milieu liquide est équipé d'un moyen de commande qui interdit l'ouverture du dit clapet lorsque la différence de niveau entre la surface extérieure et la surface intérieure est inférieure à une valeur déterminée et qui autorise l'ouverture de ce clapet lorsque la dite différence de niveau est au moins égale à la dite valeur.

La variation alternative du niveau de la surface du milieu liquide relativement à l'enceinte peut être déterminée, lorsque la surface est agitée, par une structure assurant à l'enceinte une quasi- immobilité par rapport au niveau moyen de la surface. L'enceinte peut aussi reposer sur le fond d'un milieu aquatique.

Selon une forme de réalisation avantageuse de l'invention, le dispositif comporte au moins un . volume de très faible densité qui lui assure une flottabilité positive dans l'eau. Ce volume détermine également, lorsque la surface du milieu liquide est agitée, la dite variation alternative du niveau de la surface extérieure relativement à l'enceinte.

Un dispositif conforme à l'invention peut comprendre une pluralité de compartiments, chacun constituant une enceinte élémentaire. Selon un exemple, chaque compartiment comprend au moins deux étages qui communiquent entre aux par des moyens autorisant le passage de courants intérieurs se déplaçant depuis les orifices d'entrée jusqu'aux orifices de sortie. Selon la disposition des orifices d'entrée et de sortie et celle des cloisons internes, chaque compartiment peut recevoir, soit des substances flottantes apportées par des courants d'entrée naissant près de la surface extérieure, soit des substances non flottantes apportées par des courants prenant naissance à une certaine profondeur au sein du milieu liquide. Un même dispositif peut comprendre des compartiments ayant des fonctions différentes. Des moyens de pompage permettront d'évacuer les substances liquides captées.

L'une au moins des dimensions horizontales d'un dispositif flottant comprenant plusieurs compartiments peut être choisie de manière à ce qu'une certaine variation du niveau de la surface extérieure soit déterminée, dans des conditions données, par rapport à chaque compartiment. Le dispositif peut avoir une forme circulaire, les compartiments étant séparés par des cloisons radiales, ou une forme allongée de navire, les compartiments étant alors disposés les uns à la suite des autres dans le sens de la longueur. Des moyens de propulsion et de direction sont prévus, de même que des moyens permettant d'assembler plusieurs dispositifs en autorisant certains mouvements relatifs.

Selon une autre forme de réalisation avantageuse de l'invention, le dispositif est un barrage flottant capable de capter des hydrocarbures surnageant à la surface de la mer et capable également d'acheminer ces substances captées jusqu'à l'une de ses extrémités, le fonctionnement étant entretenu par la houle. Le barrage est constitué par une structure flottante flexible et gonflable composée de plusieurs flotteurs et par des pièces de toile ou des feuilles d'une matière souple qui sont reliées entre elles et à la dite structure par des moyens d'attache permettant de séparer ces éléments.

Ce barrage comporte une pluralité de compartiments disposés les uns à la suite des autres dans le sens de la longueur. Chaque compartiment ( imprend deux étages superposés qui communiquent entre eux par des orifices équipés de clapets qui autorisent le passage de courants de sens descendant et s'opposent au passage de courants de sens opposé. L'ensemble des étages supérieurs communique avec le milieu liquide par des orifices d'entrée proches de la flottaison, et l'ensemble des étages inférieurs communique avec ce milieu par des orifices de sortie situés en partie inférieure.

Les étages inférieurs communiquent entre eux par des orifices qui sont équipés de clapets autorisant le passage de courants intérieurs longitudinaux de sens déterminé depuis l'une jusqu'à la seconde extrémité du barrage. Ces clapets s'opposent au passage de courants de sens contraire. La dite seconde extrémité du barrage comporte au moins un orifice d'évacuation.

Le barrage est flexible, mais la flexibilité est cependant suffisamment limitée pour que des mouvements verticaux de montée et de descente de la surface extérieure par rapport à chaque compartiment soient déterminés lorsque la dite surface est agitée. Sous l'effet de ces mouvements, des quantités de liquide provenant de la couche superficielle extérieure sont entraînées dans les étages supérieurs, puis dans les étages inférieurs où les substances à recueillir se séparent du liquide contenu et surnagent à la surface de ce liquide. L'eau apportée par les courants d'entrée est chassée par les orifices de sortie. Des courants intérieurs longitudinaux se manifestent dans les étages inférieurs et entraînent les substances captées contenues dans ces étages jusqu'à l'extrémité du barrage comportant un orifice d'évacuation. Ces courants longitudinaux sont provoqués par les différences de niveau variables entre les quantités de liquide contenues dans les compartiments successifs. Les parois de toile des étages inférieurs sont très déformables et le volume de chacun de ces étages peut varier dans certaines proportions. Certaines différences de niveau entre la surface extérieure et celle du liquide contenu dans chaque compartiment, les chocs des crêtes et certains courants superficiels extérieurs pourront agir favorablement sur la circulation longitudinale des substances captées.

Le barrage comprend des moyens de réglage de la flexibilité longitudinale qui permettent de déterminer une certaine amplitude des mouvements verticaux de la surface extérieure par rapport à chaque compartiment. La pression de gonflage de flotteurs longitudinaux peut être augmentée ou diminuée. Des câbles longitudinaux sont contenus et peuvent coulisser dans des gaines solidaires de flotteurs longitudinaux. Leurs extrémités sont reliées à celles de la structure gonflable par des moyens permettant de les tendre plus ou moins.

Le barrage comporte aussi des moyens de contrôle de la flottabilité et de la position d'équilibre, tels que des flotteurs a volume variable disposés sur chacune des parois latérales, les dits flotteurs situés sur l'un quelconque des côtés pouvant être gonflés et dégonflés indépendamment des flotteurs analogues situés sur l'autre côté du barrage.

Les obturateurs mobiles, ou clapet, qui équipent les orifices sont constitués, selon un exemple, par des pièces de toile ou des feuilles d'une matière souple associées à des filets. Les déformations des clapets et des filets et les frottements entre eux contrarieront le dépôt de substances visqueuses sur ces éléments qui seront ainsi nettoyés presque continuellement.

On prévoit des moyens d'amarrage et de halage, et aussi des moyens de liaison permettant d'assembler bout à bout plusieurs barrages et de former un long barrage ou une vaste enceinte de stockage dont la paroi sera constituée par le barrage. Une telle enceinte de stockage sera capable de capter une nappe extérieure de substances flottantes, ou une nappe située à l'intérieur d'alle-même, et d'acheminer ces substances vers des citernes.

Les principaux effets avantageux de l'invention sont exposés maintenant. L'invention permet de réaliser des dispositifs simples et robustes, bien adaptés au milieu marin, et capables de collecter une grande variété de substances en utilisant l'énergie fournie gratuitement par le milieu. Leur fonctionnement n'exige aucun moyen mécanique fragile ou sensible à la corrosion. Les dispositifs selon l'invention peuvent entretenir une circulation de liquide entre diverses régions d'un milieu liquide et une enceinte, laquelle peut recevoir des courants provenant d'une région superficielle du liquide extérieur et aussi des courants prenant naissance à une certaine profondeur au sein de ce liquide. Les courants de liquide qui pénètrent dans l'enceinte peuvent parvenir jusqu'aux orifices d'entrée dans des directions quelconques. Les dispositifs selon l'invention peuvent donc fonctionner quelle que soit leur orientation, et notamment celle des orifices d'entrée, relativement à la direction de propagation d'une houle. Cette aptitude facilite la mise en oeuvre. Il n'est pas nécessaire que les orifices d'entrée conservent une position précise par rapport au niveau relatif moyen de la surface du milieu liquide. Les dispositifs selon l'invention peuvent donc avoir des formes et des dimensions très variées. On peut concevoir des dispositifs rigides, ou bien déformables comme le barrage décrit, capables de fonctionner dans des conditions météorologiques très diverses, sous l'effet d'une faible agitation de caractéristiques quelconques de la surface du milieu liquide et également sous l'effet d'une forte houle.

### Breve description des dessins

Les dessins annexés, et les parties descriptives correspondantes exposent l'invention plus en détail. Cependant, l'invention n'est pas limitée aux exemples donnés.

Les figures 1 et 2 illustrent un premier exemple de réalisation. Elles représentent un dispositif suivant l'invention capable de capter des substances flottantes et comprenant au moins deux compartiments collecteurs fonctionnant indépendamment l'un de l'autre. La partie de chaque figure qui représente un compartiment illustre aussi une phase du fonctionnement.

Les figures 3 et 4 illustrent un second exemple de réalisation. Elles représentent un dispositif selon l'invention capable de collecter des substances de densité supérieure à celle du liquide. Il comprend au moins deux compartiments collecteurs autonomes. La partie de chaque figure qui représente un compartiment illustre également une phase du fonctionnement.

Les figures 5 et 6 illustrent un troisième exemple de réalisation d'un dispositif conforme à l'invention. Le dispositif est un barrage flottant flexible et gonflable capable de capter des nappes d'hydrocarbures sur une mer houleuse et d'acheminer le polluant jusqu'à des citernes ou des navires. La partie gauche de la figure 5 montre l'aspect extérieur de l'un des côtés du barrage, la partie droite de la même figure montre la disposition interne. La figure 6 est une coupe transversale schématique.

### Manieres de realiser l'invention

Selon un premier exemple illustré par les figures 1 et 2, un réservoir flottant comprend plusieurs compartiments indépendants, chacun d'eux communiquant avec l'atmosphère par des orifices (2), et avec le milieu liquide par un orifice d'entrée (3) équipé d'un clapet (4) et par un orifice de sortie (5) équipé d'un clapet (6). Des caissons (7) et (8) assurent la flottabilité. Des volumes (9) constituent des réserves de flottabilité. Un lest (10) est placé dans la partie inférieure du réservoir. Des ballasts, non représentés, permettent un réglage de la position d'équilibre.

Chaque compartiment comprend un étage d'entrée (11) et un étage inférieur (12). Une cloison (13) sépare ces étages qui communiquent entre eux par un large orifice (14) équipé d'une grille (16). Les bords inférieurs (17) des orifices d'entrée (3) sont très proches du niveau moyen (So) que la surface extérieure (S) atteint relativement au réservoir. Les orifices de sortie (5) sont situés à un niveau inférieur au niveau le plus bas (Sm) atteint par la surface extérieure (S) relativement au réservoir. La circulation des courants intérieurs est orientée par des cloisons internes.

Une certaine variation alternative du niveau de la surface (S) du milieu liquide, par rapport à chaque compartiment, est déterminée, lorsque cette surface est houleuse, par la forme même du dispositif. Celui-ci peut comporter des volumes immergés, non représentés sur les dessins, situés à une certaine profondeur au-dessous de la flottaison, de manière à ce que l'amplitude des mouvements verticaux du dispositif puisse être nettement inférieure à celle de la houle.

Selon une variante, le dispositif comporte un certain nombre de compartiments collecteurs, son tirant d'eau est faible, mais l'une au moins de ses dimensions horizontales est assez grande, comparativement à la longueur d'onde de la houle, pour qu'une certaine variation du niveau de la surface extérieure par rapport à chaque compartiment soit obtenue. Le dispositif peut avoir une forme circulaire, les compartiments étant séparés par des cloisons sensiblement radiales. Il peut aussi avoir la forme d'une coque de navire, et comprendre une pluralité de compartiments disposés les uns à la suite des autres dans le sens de la longueur, et formant, par exemple, deux séries parallèles.

Lorsque la surface (S) du milieu liquide est agitée, le niveau de cette surface varie, par rapport à chaque compartiment, entre un niveau supérieure (SM) et un niveau inférieur (Sm). Lorsque la surface extérieure s'élève, par rapport à un compartiment, au-dessus du bord inférieur (17) de l'orifice d'entrée (3), un courant a'entrée (a) prend naissance à proximité de la surface extérieure et pénètre dans le compartiment. La surface intérieure (S') du liquide contenu dans ie compartiment s'élève. L'orifice de sortie (5) est alors fermé par le clapet (6).

Lorsque la surface extérieure (S) descend, par rapport à un compartiment, une partie du liquide contenu dans la partie inférieure de ce compartiment s'échappe par l'orifice de sortie (5), en formant un courant de sortie (b). La surface (S') du liquide contenu descend. Le clapet (4) ferme l'orifice d'entrée (3).

Le dispositif peut être équilibré de manière à ce que le bord inférieur (17) de l'orifice d'entrée se trouve légèrement au-dessus du niveau inférieur (Sm) de la surface extérieure (S). Dans ce cas, la surface intérieure (S') s'élève avec un certain retard par rapport au mouvement de la surface extérieure (S), et le bord inférieur de l'orifice d'entrée (3) forme déversoir lorsque le courant d'entrée (a) commence à se manifester.

Les courants d'entrée (a) entraînent dans les compartiments des substances flottantes, dispersées ou formant une nappe. Des corps solides seront retenus dans les étages d'entrée (11) par les grilles (16).

Les substances flottantes liquides et semi-liquides sont entraînées dans les étages inférieurs (12), où elles forment la couche supérieure du liquide contenu. Ces substances (A) ne sont pas entraînées par les courants de sortie qui prennent naissance assez profondément au-dessous de la couche qu'elles forment. Divers moyens de séparation seront aussi utilisables.

Certains dispositifs peuvent comporter un conduit (18) communiquant avec les étages inférieurs, et permettant d'évacuer, par pompage, les substances liquides captées, soit par un orifice d'évacuation émergé, soit par un second orifice immergé. En outre, chaque compartiment peut être mis en communication avec le milieu liquide par une vanne de remplissage (19).

Les figures 3 et 4 de la planche 2 illustrent un second exemple de réalisation. Le dispositif représenté comprend des compartiments indépendants, dans chacun desquels deux étages superposés (11) et (12) sont séparés par une cloison (13). Les étages d'un même compartiment communiquent entre eux par un orifice (14) équipé d'un clapet (15) qui autorise le passage de courants de liquide depuis l'étage inférieur (12) vers l'étage supérieur (11). L'étage inférieur communique avec le milieu liquide par un orifice d'entrée (3) équipé d'un clapet (4). Le bord inférieur (17) de cet orifice (3) est situé à une certaine hauteur au-dessus de la paroi constituant le fond (20) de l'étage inférieur. L'étage supérieur (11) comporte un orifice de sortie (5) équipé d'un clapet (6) et communique avec l'atmosphère par des ouvertures (2).

Des caissons (7) et (9) et des volumes immergés (21) assurent la flottabilité du dispositif et déterminent, lorsque la surface (S) du milieu liquide est houleuse, une certaine variation alternative du niveau de cette surface par rapport aux compartiments. Le tirant d'eau peut être important.

Lorsque la surface extérieure (S) s'élève par rapport à un compartiment, un courant d'entrée (a) pénètre dans l'étage inférieur (12), et un courant (ab) franchit l'orifice de communication (14) entre les étages, en ouvrant le clapet (15). La surface intérieure (S') s'élève. L'orifice de sortie (5) est alors fermé par le clapet (6).

Au cours d'une phase de descente de la surface extérieure (S) relativement à un compartiment, la clapet (15) ferme l'orifice (14) de communication entre les étages. L'orifice d'entrée (3) peut aussi être fermé par un clapet (4). Un courant de sortie (b) prend naissance à proximité de la surface intérieurs (S') qui descend alors, le courant de sortie s'échappe hors de l'étage supérieur (11) par l'orifice de sortie (5).

Les courants d'entrée (a) peuvent être suffisamment rapides pour que des substances (B) de densité nettement supérieure à celle du liquide puissent être entraînées dans les étages inférieurs (12). Les courants ascendants (ab) se manifestent d'une manière discontinue, et peuvent être moins rapides que les courants d'entrée. Ainsi, les dites substances (B) peuvent se séparer du liquide contenu dans les étages inférieurs et se déposer sur le fond (20) de ces étages.

Au début de chaque phase de montée de la surface extérieure (S) par rapport à un compartiment, la manifestation du courant d'entrée (a) peut être retardée jusqu'au moment où la différence de niveau entre la surface extérieure (S) et la surface intérieure (S') atteint une certaine valeur, ou jusqu'à ce que la surface extérieure atteigne un certain niveau. Selon un exemple, le clapet (4) de l'orifice d'entrée comporte un système de verrouillage commandé par un petit flotteur extérieur pouvant s'élever et descendre avec la surface du milieu liquide, le mouvement de descente de ce flotteur étant limité par une butée. Dans sa position inférieure, le petit flotteur se trouve au-dessus du niveau inférieur de la surface extérieure, et l'ouverture du clapet est alors interdite. Lorsque le flotteur commence à s'élever avec la surface extérieure, le clapet peut s'ouvrir brusquement en laissant passer un courant d'entrée rapide. Un dispositif de fermeture magnétique peut aussi être posé sur ce clapet, ou sur le clapet (15) de l'orifice de communication (14) entre les deux étages d'un compartiment.

Les figures 5 et 6 de la planche 3 illustrent un troisième exemple de réalisation de l'invention. Le dispositif est un barrage récupérateur flottant capable de capter des nappes de pétrole sur une mer houleuse, de séparer le pétrole et l'eau contenue dans le mélange capté, et d'acheminer le polluant jusqu'à une enceinte de stockage. Des compartiments collecteurs (1a), (1b),... etc, sont disposés les uns à la suite des autres depuis l'une jusqu'à la seconde extrémité du barrage. Chaque compartiment comprend deux étages superposés (11) et (12) séparés par une cloison horizontale (13). La forme et la flottabilité du barrage sont assurées par une structure gonflable comprenant: un flotteur longitudinal compartimenté (22), de même longueur que le barrage et disposé dans sa partie supérieure, des flotteurs transversaux (23), chacun d'eux séparant deux étages supérieurs (11 ), des flotteurs latéraux (24), et des flotteurs à volume variable (25). Les parois et cloisons sont constituées par des toiles reliées entre elles et à la structure gonflable par des laçages ou d'autres moyens de liaison amovibles. Tous les espaces intérieurs peuvent être ouverts, pour procéder au nettoyage et à diverses vérifications.

Chaque étage supérieur (11) communique avec l'atmosphère par des ouvertures (2) et avec le milieu liquide par des orifices d'entrée (3), situés environ au niveau de la flottaison, sur l'une des parois latérales (26). Les deux étages de chaque compartiment communiquent entre eux par un large orifice (14). Chaque étage inférieur (12) comporte un orifice de sortie (5), situé sur une paroi latérale (26), dans la partie inférieure de cette paroi. La disposition des clapets (4), (15) et (6), qui équipent respectivement les orifices d'entrée (3), de communication (14) entre les étages, et de sortie (5), autorise la circulation de courants de liquide prenant naissance dans le milieu liquide à proximité de la surface (S), pénétrant dans l'étage supérieur (11), puis dans l'étage inférieur (12) et retournant dans le milieu liquide au-dessous de la surface.

Les étages inférieurs (12) communiquent entre eux. Les cloisons transversales (27), qui séparent les étages inférieurs, comportent des orifices (28) équipés de clapets (29) qui autorisent la circulation de courants intérieurs de sens déterminé, depuis l'une jusqu'à la seconde extrémité du barrage. Le dernier compartiment, situé en aval des autres compartiments par rapport au sens de cette circulation intérieure, comporte un orifice d'évacuation sur chaque paroi latérale. Des moyens de liaison permettant de fixer une conduite d'évacuation extérieure sont disposés près de chacun de ces orifices. Des organes de fermeture sont également prévus.

Les clapets sont constitués, selon un exemple de construction, par des pièces de toiles ou des feuilles d'une matière souple, approximativement rectangulaires. Chaque orifice comporte plusieurs clapets semblables. L'un des grands côtés de chaque pièce est fixé sur un filet disposé entre les bords d'un orifice, le second grand côté pouvent recouvrir, sur une faible largeur, soit le bord fixe d'une autre pièce, soit l'un des bords de l'orifice. Les déformations et les frottements des clapets sur les filets provoqueront un nettoyage continuel de ces éléments.

Des câbles ou cordages de forte résistance, contenus dans des gaines solidaires des parois du barrage, sont disposés depuis l'une jusqu'à la seconde extrémité: des câbles latéraux (30), un câble inférieur (31), dont le poids contribue à la stabilité du barrage. A chacune de leurs extrémités, ces câbles peuvent être reliés à des lignes d'amarrage ou à des remorques. Un glissement limité de chaque câble dans sa gaine est autorisé. Chaque extrémité du barrage comporte des moyens de liaison permettant de relier bout à bout plusieurs barrages élémentaires, et s'opposant au passage d'une nappe de pétrole entre les extrémités assemblées.

La flexibilité du barrage est déterminée par celle du flotteur supérieur (22), dont l'enveloppe porte des gaines longitudinales contenant des câbles (32). A chacune de ses extrémités, chaque câble est relié à l'enveloppe du flotteur par un dispositif permettant d'augmenter et de diminuer la tension de ce câble. La flexibilité du barrage est ainsi limitée et peut être modifiée, selon la tension des câbles (32), et selon la pression de gonflage des flotteurs.

Des flotteurs à volume variable (25), comportant des soufflets, sont disposés sur les parois latérales (26). Des conduites de gonflage permettent de gonfler et de dégonfler séparément, depuis l'une des extrémités du barrage, les flotteurs (25) situés sur l'un des côtés et ceux situés sur l'autre côté. Il est ainsi possible de modifier le niveau de la flottaison et aussi de donner au barrage une certaine inclinaison, par exemple pour contrôler des mouvements d'inclinaison provoqués par une houle de travers.

Le compartiment d'extrémité situé en amont des autres compartiments, par rapport au sens du courant intérieur d'évacuation (c), comprend une réserve souple contenant un produit de nettoyage liquide. Sous l'effet des déformations et variations de volume de l'étage inférieur de ce compartiment, ce produit pourra s'écouler dans tous les étages inférieurs, soit d'une manière continue, soit périodiquement, jusqu'aux orifices d'évacuation, et provoquer le décollement des dépôts visqueux qui pourraient recouvrir les parois internes.

Des sangles posées sur la structure gonflée supérieure portent des anneaux ou oeillets permettant de relier le barrage à des lignes de mouillage et de la remorquer selon diverses . configurations. Certaines parties des toiles latérales portent des pièces de renforcement, afin que l'usure des toiles soit évitée, en cas d'échouages fréquents. La pluralité des volumes flottants indépendants permet d'assurer la flottabilité du barrage, dans le cas où plusieurs flotteurs seraient dégonflés.

La flexibilité du barrage est limitée par les moyens de construction décrits. Elle pourra être modifiée par les moyens d'amarrage, l'orientation par rapport à un courant, et sous l'effet d'un remorquage. Ainsi, lorsque la mer est houleuse, une certaine variation alternative du niveau de la surface extérieure (S) par rapport à chaque compartiment se trouve déterminée. Pendant les phases de montée de la surface extérieure (S) par rapport à un compartiment, la couche d'hydrocarbures à récupérer est entraînée dans l'étage supérieur (11) par un courant d'entrée (a). Le liquide capté peut contenir une assez forte proportion d'eau.

Lorsque la surface extérieure (S) descend par rapport à un compartiment, le mélange précédemment capté descend dans l'étage inférieur. Le pétrole surnage à la surface du liquide contenu dans cet étage (12), et une partie de l'eau contenue dans la partie inférieure de cet étage s'échappe par l'orifice de sortie (5) en formant un courant de sortie (b). La séparation du mélange capté peut se poursuivre, dans tous les compartiments, pendant les phases de montée de la surface extérieure relativement à ces compartiments.

Les courants intérieurs longitudinaux (c), qui circulent au-dessous de la cloison horizontale (13), entraînent la couche superficielle du liquide contenu dans les étages inférieurs, et donc les hydrocarbures captés, jusqu'aux orifices d'évacuation, lesquels sont éventuellement reliés à des citernes de stockage.

La description qui précède montre que l'invention embrasse un ensemble de dispositifs dont les formes, les dimensions, la disposition des divers éléments, les matières constitutives et les applications peuvent être très variées, ainsi que les modifications, variantes et applications pouvant être conçues par l'homme de l'art.

### Exploitation industrielle

Parmi les diverses applications on peut citer:
- La lutte contre les pollutions chroniques et accidentelles du milieu marin. On peut réaliser des dispositifs rigides de diverses formes capables d'assainir certaines zones d'un littoral par une action de très longue durée. Le barrage flexible qui est décrit peut être déployé en mer pour récupérer des hydrocarbures avant que les nappes n'atteignent les côtes, et dans des conditions climatiques qui pourraient interdire l'emploi d'autres dispositifs.
- La collecte de substances dispersées dans l'eau de mer, telles que des substances rares, et cela au moyen de dispositifs aptes à recevoir des courants prenant naissance à une certaine profondeur au sein du milieu liquide.
- La collecte d'échantillons de la biomasse maritime.

## Revendications

1. Dispositif permettant de capter des substances dans un liquide, du genre des dispositifs capables d'utiliser l'énergie des vagues, en mer, pour collecter diverses substances, et comportant au moins une enceinte (1) formant un bassin ou un réservoir communiquant avec l'atmosphère et avec le milieu liquide, cette enceinte ayant au moins une ouverture d'entrée (3) par laquelle le liquide extérieur peut pénétrer dans l'enceinte en y apportant les substances à recueillir, l'enceinte ayant au moins un orifice de sortie (5) par lequel des courants de liquide peuvent sortir de l'enceinte, ledit orifice de sortie étant équipé d'un organe mobile de fermeture (6), ou clapet, qui détermine un sens de circulation unique des courants qui peuvent franchir l'orifice, cette enceinte comportant aussi un moyen permettant de capter certaines substances apportées par le liquide qui peut pénétrer dans l'enceinte par ladite ouverture d'entrée, caractérisé en ce que ladite ouverture d'entrée est un orifice d'entrée (3) qui est muni d'un clapet (4), ledit clapet (4) autorisant le passage de courants d'entrée (a) provenant du milieu liquide et s'opposant au passage de courants de liquide de sens contraire, et un outre en ce que ledit orifice d'entrée (3) comporte un bord inférieur (17) qui est situé à un niveau inférieur au niveau le plus haut (SM) que la surface (S) du milieu liquide atteint à proximité du dispositif d'une manière indépendante de tout effet éventuel du dispositif sur les mouvements de ladite surface, afin que des mouvements alternatifs verticaux de la surface (S) du milieu liquide relativement à ladite enceinte (1) puissent à eux seuls entretenir une circulation de liquide entre le milieu liquide et l'enceinte (1), lesdits mouvements verticaux et ladite circulation pouvant se produire sous l'effet d'une agitation quelconque de ladite surface (S).

2. Dispositif selon la revendication 1, caractérisé en outre en ce que les bords inférieurs (17) des orifices d'entrée (3) sont situés entre le niveau supérieur (SM) et le niveau inférieur (Sm) que la surface (S) du milieu liquide atteint relativement à l'enceinte (1), en ce que les orifices de sortie (5) s'ouvrent à l'intérieur de l'enceinte à un niveau inférieur à celui passant par les orifices d'entrée (3), et aussi en ce que l'enceinte comprend des cloisons internes (13) qui orientent la circulation du liquide contenu, de manière à ce que ladite enceinte puisse recevoir des courants d'entrée (a) prenant naissance dans la région de la surface du milieu liquide et capter des substances flottantes (A) apportées par ces courants.

3. Dispositif selon la revendication 1, caractérisé en outre en ce que les dits orifices d'entrée (3) sont situés à un niveau inférieur au niveau le plus bas (Sm) que la surface (S) du milieu liquide atteint relativement à l'enceinte (1), de telle sorte qu'ils sont continuellement totalement immergés, en ce que les bords inférieurs (17) de ces orifices d'entrée (3) sont situés à une certaine hauteur au-dessus de la paroi (20) constituant le fond de l'enceinte, et en ce que les orifices de sortie (5) sont situés à un niveau supérieur à celui passant par les orifices d'entrée (3), et aussi en ce qu'il comporte au moins un moyen donnant aux courants (a) d'entrée une vitesse assez grande pour qu'ils puissent apporter dans l'enceinte des substances (B) de densité supérieure à celle du liquide, de sorte que les dites substances (B) puissent se déposer sur le fond (20) de l'enceinte sans être entraînées par les courants de sortie (b) qui prennent naissance dans l'enceinte près de la surface (S') du liquide contenu.

4. Dispositif selon les revendications 1 ou 2, caractérisé en outre en ce que le bord inférieur (17) de l'un au moins des orifices (3) d'entrée est situé à un niveau supérieur au niveau le plus bas (S'm) que la surface (S') du liquide contenu atteint dans l'enceinte (1), de telle sorte que, la surface (S') du liquide contenu ne s'élevant pas tant que les courants d'entrée (a) ne se manifestent pas, le dit bord inférieur (17) puisse former déversoir lorsque la surface (S) du milieu liquide s'élève au-dessus du niveau passant par ce bord inférieur (17).

5. Dispositif selon les revendications 1, 2 ou 3, caractérisé en outre en ce que l'un au moins des orifices de communication (3), (5) avec le milieu liquide comporte un moyen de commande du clapet (4), (6) qui équipe l'orifice, le dit moyen de commande interdisant l'ouverture du clapet tant que la différence de niveau entre la surface (S) du milieu liquide et la surface (S') du liquide contenu n'atteint pas une certaine valeur, l'ouverture du dit clapet étant autorisée lorsque la dite différence de niveau atteint et dépasse la dite certaine valeur.

6. Dispositif selon l'une quelconque des revendications 1 à 5, caractérisé en outre en ce qu'il comporte des moyens de flottabilité lui assurant une flottabilité positive dans l'eau, en ce que la dite enceinte (1) comprend une pluralité de compartiments constituant chacun une enceinte élémentaire, en ce que chacun des dits compartiments comporte au moins deux étages (11), (12) qui communiquent par au moins un orifice (14) équipé d'un clapet (15), lequel n'autorise le passage de courants que dans un seul sens, et en ce que les moyens de flottabilité sont disposés de telle sorte qu'ils déterminent, quand la surface du milieu liquide est agitée, une variation alternative du niveau de cette surface par rapport à chaque compartiment.

7. Dispositif selon les revendications 1, 2, 4 ou 6, caractérisé en outre par le fait qu'il est constitué par une structure flexible et gonflable lui donnant la forme générale très allongée d'un barrage flottant, la dite structure gonflable étant composée de plusieurs ensembles associés de flotteurs (22), (23), (24) et de parois minces constituées par des pièces de toile ou des feuilles d'une matière souple, les dites parois étant reliées entre elles et à la structure gonflable par des moyens d'attache permettant un assemblage et une séparation rapides, et en ce qu'il comprend une pluralité de compartiments (1 a), (1 b),... etc, disposés les uns à la suite des autres dans le sens de la longueur, en ce que chaque compartiment comprend deux étages superposés (11) et (12) qui communiquent entre eux par des orifices (14) équipés de clapets (15) qui autorisent le passage de courants intérieurs (ab) de sens descendant et s'opposent au passage de courants de sens contraire, en ce que l'ensemble des étages supérieurs (11) communique avec le milieu liquide par des orifices d'entrée (3) équipés de clapets (4) et en ce que l'ensemble des étages inférieurs (12) communique avec le milieu liquide par des orifices de sortie (5) équipés de clapets (6), et en outre en ce que tous les étages inférieurs (12) communiquent entre eux par des orifices (28) équipés de clapets (29) qui autorisent le passage de courants intérieurs longitudinaux (c) de sens déterminé depuis l'une jusqu'à la seconde extrémité du dispositif et qui s'opposent au passage de courants de sens contraire, la dite seconde extrémité comportant au moins un orifice d'évacuation, ce dispositif constituant ainsi un barrage flottant capable de collecter des hydrocarbures surnageant à la surface de la mer et capable également d'acheminer les hydrocarbures, à l'intérieur de son enveloppe constitutive, jusqu'à des orifices d'évacuation proches de l'une des extrémités.

8. Dispositif selon la revendication 7, caractérisé en outre en ce qu'il comprend des moyens de réglage de la flexibilité longitudinale qui permettent d'agir sur l'amplitude du mouvement vertical alternatif de la surface (S) du milieu liquide relativement à chaque compartiment, en ce que les dits moyens de réglage de la flexibilité sont constitués par des câbles longitudinaux (32) pouvant coulisser dans des gaines solidaires d'un volume gonflable (22) disposé d'un bout à l'autre du dispositif, les extrémités de cas câbles (32) étant reliées à celles du dispositif par des systèmes permettant de tendre plus ou moins ces câbles, et aussi en ce qu'il comporte des moyens de contrôle de la flottabilité et de l'assiette dans l'eau constitués par des flotteurs à volume variable (25) disposés sur chacune des parois latérales (26), les flotteurs à volume variable situés sur l'un des côtés du dispositif peuvant être gonflés et dégonflés indépendamment des flotteurs analogues situés sur l'autre côté.

9. Dispositif selon les revendications 7 et 8, caractérisé en outre en ce qu'il comporte des clapets déformables constitués par des pièces de tissu ou par des feuilles d'une matière souple, en ce que ces clapets sont associés à des filets, de telle sorte que les déformations des clapets et des filets et les frottements entre eux puissent provoquer un nettoyage quasi continuel de ces éléments, en ce qu'il comporte des poches déformables pouvant contenir un produit de nettoyage et capables de laisser le dit produit s'écouler à l'intérieur du dispositif.

10. Dispositif selon les revendications 7, 8 et 9, caractérisé en outre en ce que la dite structure gonflable composée de plusieurs ensembles associés de flotteurs (22), (23), (24), comprend des flotteurs transversaux (23), chacun des dits flotteurs transversaux (23) séparant deux étages supérieurs (11).

11. Dispositif selon l'une quelconque des revendications 7 à 10, caractérisé en outre en ce qu'il comporte des moyens de jonction permettant de former une enceinte flottante, en ce que la dite enceinte comporte des parois qui la rendent capable de capter une nappe de substances flottantes se trouvant à l'extérieur d'elle-même et capable également de capter une nappe se trouvant à l'intérieur d'elle-même et d'acheminer les substances captées vers des citernes.

12. Dispositif selon l'une quelconque des revendications 1 à 6, caractérisé en outre en ce que sa forme est celle d'une coque de navire ayant un faible tirant d'eau, en ce qu'il comprend une pluralité de compartiments collecteurs (1a), (1b),... etc, disposés les uns à la suite des autres dans le sens de la longueur et formant au moins une série, en ce qu'il est rigide et en ce que sa longueur est assez grande, par rapport à la longueur d'onde de la houle, pour que soit obtenue une certaine variation du niveau de la surface extérieure (S) relativement à chacun des dits compartiments.

## Patentansprüche

1. Vorrichtung zum Einschliessen von Substanzen in einer Flüssigkeit, von der Art der Vorrichtungen, die fähig sind, die Wellenenergie im Meer zu nützen, und verschiedene Substanzen zu sammeln, und wenigstens einen Raum (1) wie ein Becken oder einen Behälter haben, welcher in Verbindung mit der Flüssigkeit und mit der Atmosphäre steht, und wenigstens eine Eintrittsöffnung (3) hat, durch welche besagte Eintrittsöffnung die äussere Flüssigkeit in den Raum eintreten kann, indem er die zu einschliessenden Substanzen mitführt, welcher besagte Raum (1) wenigstens eine Ausgangsöffnung (5) hat, so, dass die Flüssigkeitsströme aus dem Raum (1) fliessen können, welche besagte Ausgangsöffnung (5) mit einem beweglichen Verschlussorgan (6) ausgestattet ist, das heisst einer Klappe (6), welche eine einzige Fliessrichtung der durch diese Öffnung fliessenden Ströme bestimmt, welcher besagte Raum (1) auch ein Mittel hat, welches die Einschliessung von gewissen, von der Flüssigkeit mitgebrachten Substanzen möglich macht, welche besagte Flüssigkeit durch besagte Öffnung in den Raum (1) eintreten kann, dadurch gekennzeichnet, dass diese Eintrittsöffnung (3) ein Eingang ist, der mit einer Klappe (4) ausgestattet ist, welche besagte Klappe (4) den Eintritt der Eingangsströme (a) erlaubt, die von der Flüssigkeit herfliessen, und sich dem Austritt der entgegengesetzten Ströme entgegenstellt, ausserdem dadurch, dass diese besagte Eintrittsöffnung (3) einen unteren Rand (17) aufweist, welcher auf einer Ebene liegt, die niedriger liegt als der höchste Stand (SM), welchen die Oberfläche der Flüssigkeit (S) in der Nähe der Vorrichtung erreichen kann, unabhängig von jeder Wirkung der Vorrichtung auf die Bewegungen der Oberfläche, so, dass die abwechselnden senkrechten Bewegungen der Flüssigkeitsoberfläche (S) einen Umlauf zwischen der Flüssigkeit und dem Raum (1) bewirken können, und so, dass diese senkrechten Bewegungen und dieser Umlauf unter Einwirkung jeder Bewegung dieser Oberfläche (S) eintreten können.

2. Vorrichtung nach Anspruch 1, ausserdem dadurch gekennzeichnet, dass die unteren Ränder (17) der Eintrittsöffnungen (3) zwischen dem oberen Stand (SM) und dem unteren Stand (Sm) liegen, welchen die Flüssigkeitsoberfläche (S) in Bezug zum Raum (1) erreicht, dadurch, dass die Austrittsöffnungen (5) im Raum (1) unter der Ebene der Eintrittsöffnungen (3) sind, ausserdem dadurch, dass der Raum (1) innere Scheidewände (13) enthält, welche den Umlauf der inneren Flüssigkeit orientieren, so, dass dieser Raum Eintrittsströme (a) empfangen kann, welche in der Zone der Flüssigkeitsoberfläche entstehen, und so, dass dieser Raum in diesen Strömen schwimmende Substanzen (A) einschliessen kann.

3. Vorrichtung nach Anspruch 1, ausserdem dadurch gekennzeichnet, dass diese Eintrittsöffnungen (3) unter dem niedrigsten Stand (Sm) gelegen sind, den die Flüssigkeitsoberfläche (S) in Bezug zum Raum (1) erreichen kann, so, dass sie fortwährend und gänzlich eingetaucht sind, und dadurch, dass die unteren Ränder (17) dieser Eintrittsöffnungen (3) auf einer bestimmten Ebene über den Bodenwänden (20) des Raumes (1) gelegen sind, ausserdem dadurch, dass die Austrittsöffnungen (5) über der Ebene der Eintrittsöffnungen (3) gelegen sind, ausserdem dadurch, dass diese Vorrichtung wenigstens ein Mittel hat, welches den Eintrittsströmen (a) eine hinreichende Geschwindigkeit gibt, so, dass diese Eintrittsströme (a) Substanzen (B) in den Raum (1) mitbringen können, deren Dichte höher als die Wasserdichte ist, so, dass besagte Substanzen (B) sich auf den Boden (20) des Raumes (1) absetzen können, ohne von den Austrittsströmen (b) weggetragen zu werden, welche in der Nähe der Oberfläche (S') der im Raum (1) enthaltenen Flüssigkeit enstehen.

4. Vorrichtung nach den Ansprüchen 1 oder 2, ausserdem dadurch gekennzeichnet, dass der untere Rand (17) von wenigstens einer Eintrittsöffnung (3) auf einer höheren Ebene gelegen ist, als der niedrigste Stand (S'm), den die im Raum enthaltene Flüssigkeit erreichen kann, so, dass, weil die innere Flüssigkeitsoberfläche nicht aufsteigt, so lange die Eintrittsströme (a) nicht auftreten, besagter unterer Rand (17) einen Wasserablass bewirken kann, wenn die Oberfläche (S) der Flüssigkeit über die Ebene des unteren Randes (17) steigt.

5. Vorrichtung nach den Ansprüchen 1, 2, oder 3, ausserdem dadurch gekennzeichnet, dass wenigstens eine der Öffnungen (3), (5), mit einer Steuerung ausgerüstet ist, welche die Öffnungsklappe (4), (6) kontrolliert, so, dass besagte Steuerung die Öffnung der Klappe so lange verhindert, bis die Differenz der Ebenen zwischen der Flüssigkeitsoberfläche (S) und der Oberfläche (S') der im Raum (1) enthaltenen Flüssigkeit einen bestimmten Wert erreicht, und die Öffnung der Klappe ermöglicht wird, wenn besagte Differenz zwischen den Ebenen besagten Wert erreicht und überschreitet.

6. Vorrichtung nach einem der Ansprüche 1-5, ausserdem dadurch gekennzeichnet, dass diese Vorrichtung über Schwimmittel verfügt, die ihr eine positive Schwimmfähigkeit auf dem Wasser ermöglichen, dadurch, dass dieser besagte Raum (1) mehrere Abteilungen hat, und jede Abteilung einen Elementarraum (1) bildet, dadurch, dass jede der besagten Abteilungen wenigstens zwei Stockwerke (11), (12) hat, welche durch wenigstens eine mit einer Klappe (15) versehene Öffnung (14) kommunizieren, welche die Ströme nur in eine einzige Richtung durchlässt, ausserdem dadurch, dass die Schwimmittel derart angelegt sind, dass sie eine alternierende Veränderung der Flüssigkeitsoberfläche in Bezug auf jede Abteilung bestimmen, wenn die Flüssigkeitsoberfläche bewegt ist.

7. Vorrichtung nach den Ansprüchen 1, 2, 4 oder 6, ausserdem dadurch gekennzeichnet, dass sie in einer biegsamen und aufblasbaren Form gebildet ist, welche ihr die grobe Form einer sehr langen, schwimmenden Sperre gibt, dadurch, dass diese aufblasbare Bauart aus mehreren Gruppen von Schwimmern (22), (23), (24) und dünnen Wänden besteht, welche besagten Wände aus Stoffstücken oder Folien aus einem weichen Material gebildet sind, dadurch, dass besagte Wände mit Bändern aneinander und an die aufblasbare Struktur gebunden sind, so, dass eine schnelle Zusammenfügung und eine schnelle Trennung möglich ist, und dadurch, dass diese Vorrichtung eine Vielzahl von Abteilungen enthält (1a), (1b),... usw, welche besagten Abteilungen in der Längsrichtung hintereinander gestellt sind, dadurch, dass jede Abteilung zwei übereinandergelegte Stockwerke (11), (12) hat, welche durch mit Klappen (15) versehene Öffnungen (14) kommunizieren, dadurch, dass diese besagten Klappen (15) innere hinunterfliessende Ströme (ab) durchfliessen lassen, und Ströme der entgegengesetzten Richtung verhindern, dadurch, dass die Gesamtheit der oberen Stockwerke (11) durch mit Klappen (4) ausgestatte Eintrittsöffnungen (3) mit der Flüssigkeit kommuniziert, und dadurch, dass die Gesamtheit der unteren Stockwerke (12) durch Austrittsöffnungen (5), welche mit Klappen (6) ausgestattet sind, mit der Flüssigkeit kommuniziert, ausserdem dadurch, dass alle unteren Stockwerke (12) durch Öffnungen (28) untereinander kommunizieren, welche besagten Öffnungen (28) mit Klappen (29) ausgerüstet sind, dadurch, dass diese Klappen (29) den Durchlauf von inneren in der Längsrichtung fliessenden Strömen erlauben, welche besagten Ströme bestimmt sind durch den ersten und zweiten Endpunkt der Vorrichtung, und sich den entgegengesetzten Strömen widersetzen, dadurch, dass dieser zweite Endpunkt wenigstens eine Entleerungsöffnung hat, so, dass diese Vorrichtung eine schwimmende Sperre ist, welche in der Lage ist, auf der Oberfläche des Meers schwimmendes Erdöl zu sammeln, und das Erdöl im Innern seiner Hülle bis zu den Entleerungsöffnungen, nahe einem der Endpunkte, zu befördern.

8. Vorrichtung nach dem Anspruch 7, ausserdem dadurch gekennzeichnet, dass sie über Regulierungsmittel verfügt, welche die Längsflexibilität bestimmen, welche es erlauben, auf die Amplitude der senkrechten Hin-und-Herbewegung der Flüssigkeitsoberfläche (S) in Bezug auf jede Abteilung Einfluss zu nehmen, dadurch, dass diese Regulierungsmittel aus Längskabeln (32) bestehen, welche besagten Kabel (32) in Scheiden auf aufgeblasenen Formen (22) hin- und hergleiten können, welche von einem zum anderen Ende der Vorrichtung führen, wobei die Endpunkte dieser Kabel (32) mit jenen der Vorrichtung durch ein System verbunden sind, welches es erlaubt, besagte Kabel (32) mehr oder weniger zu spannen, ausserdem dadurch, dass sie mit Kontrollmitteln versehen ist, welche besagten Kontrollmittel Schwimmer mit veränderbarem Volumen (25) sind, welche die Schwimmfähigkeit und das Gleichgewicht im Wasser kontrollieren, welche besagten Schwimmer auf jeder Seitenwand (26) angebracht sind, so dass die Schwimmer mit veränderbarem Volumen der einen Seite der Vorrichtung, unabhängig von den gleichen Schwimmern der andere Seite, aufgeblasen und entleert werden können.

9. Vorrichtung nach den Ansprüchen 7 und 8, ausserdem dadurch gekennzeichnet, dass sie verformbare Klappen hat, bestehend aus Stoffstükken oder aus Folien aus einem biegsamen Material, dadurch, dass diese Klappen mit Netzen verbunden sind, so dass die Verformungen der Klappen und der Netze, sowie die Reibungen unter ihnen, eine fest fortwährende Reinigung dieser Stücke bewirken können, dadurch dass sie verformbare Taschen enthält, welche ein Reinigungsprodukt enthalten können, und in der Lage sind dieses Produkt ins Innere der Vorrichtung ausfliessen zu lassen.

10. Vorrichtung nach den Ansprüchen 7, 8 und 9, ausserdem dadurch gekennzeichnet, dass diese aufblasbare Struktur, die aus mehreren verbundenen Einheiten von Schwimmern (22), (23), (24) besteht, Querschwimmer (23) enthält, wobei jeder der besagten Querschwimmer (23) zwei obere Stockwerke (11) trennt.

11. Vorrichtung nach einem der Ansprüche 7-10, ausserdem dadurch gekennzeichnet, dass sie mit Verbindungsvorrichtungen versehen ist, welche eine schwimmende Umzäunung bilden können, ausserdem dadurch, dass besagte Umzäunung Wände enthält, welche sie befähigen, einen ausserhalb befindlichen Teppich aus schwimmenden Substanzen einzuschliessen, und ausserdem dadurch, dass diese Umzäunung auch einen in ihrem Inneren sich befindenden Teppich einfassen kann, und die besagten Substanzen in Zisternen leiten kann.

12. Vorrichtung nach einem der Ansprüche 1-6, ausserdem dadurch gekennzeichnet, dass sie die Gestalt eines Schiffsrumpfes mit einem kleinen Tiefgang hat, und dadurch, dass sie eine Vielzahl von einschliessenden Abteilungen (1a), (1b),... etc, enthält, welche in der Längsrichtung hintereinander gelegen sind und mindestens eine Reihe bilden, ausserdem dadurch, dass sie start ist, und dadurch, dass sie eine genügend grosse Länge in Bezug zur Wellenlänge hat, so dass eine bestimmte Veränderung der Höhe der äusseren Oberfläche (S) in Bezug zu jeder der besagten Abteilungen erreicht werden kann.

## Claims

1. A device for gathering some substances from a liquid, such as the devices which can use the energy of the sea-waves for collecting various substances, these devices having at least one enclosure (1) forming a basin or a tank in communication with the atmosphere and with the liquid element, this enclosure having at least one inlet aperture (3) through which the external liquid can flow into the enclosure and carry the substances to be gathered, and the enclosure having at least one outlet aperture (5) through which currents can flow out from the enclosure, said outlet aperture being fitted out with a mobile closing organ (6), or valve, which determines a one-way flow of the currents which can flow through the aperture, this enclosure comprising also a means for collecting some substances carried in the liquid which can flow into the enclosure through said inlet aperture, characterized in that said inlet aperture is an inlet opening (3) which is fitted with a valve (4), said valve (4) allowing the passage of entering currents (a) coming from the liquid element and barring the way to opposite currents, and that said inlet opening (3) has a lower edge (17) which is positioned at a level which is beneath the highest level (SM) that the surface (S) of the liquid element reaches near the device in a way which is independent of any possible effect of the device on the motions of the said surface, so that alternate vertical motions of the surface (S) of the liquid element in relation to the said enclosure (1) may bring about by themselves a flow of liquid between the liquid element and the enclosure (1), and that the said vertical motions and the said flow may occur under the effect of any roughness of the said surface (S).

2. A device according to the claim 1, further characterized in that the lower edges (17) of the inlet openings (3) are positioned between the higher level (SM) and the lower level (Sm) that the surface (S) of the liquid element reaches in relation to the enclosure (1), in that the outlet apertures (5) are opened in the enclosure at a level which is beneath the level of the inlet openings (3), and also in that the enclosure has inner partitions (13) which direct the flow of the contained liquid, so that the said enclosure may receive entering currents (a) originating in the vicinity of the surface of the liquid element, and that it may collect floating substances (A) which are carried by these currents.

3. A device according to the claim 1, further characterized in that the said inlet apertures (3) are placed at a level which is beneath the lowest level (Sm) that the surface (S) of the liquid element may reach in relation to the enclosure (1), so that they may be continuously completely submerged; in that the lower edges (17) of these inlet apertures (3) are positioned at a certain level above the wall (20), this wall being the bottom of the enclosure; and in that the outlet apertures (5) are placed at a level which is above the level of the inlet apertures (3); and also in that it includes at least one means which gives to the entering currents (a) a speed which is high enough for these currents to carry into the enclosure substances (B) having a density higher than the density of the liquid, in such a way that the said substances (B) may form a deposit on the bottom (20) of the enclosure without being dragged along with the outflows (b) which originate close to the surface (S') of the liquid which is contained inside the enclosure.

4. A device according to the claims 1 or 2, further characterized in that the lower edge (17) of at least one of the inlet apertures (3) is positioned at a level which is above the lowest level (S'm) that the surface (S') of the contained liquid may reach inside the enclosure (1), so that, since the surface (S') of the contained liquid does not rise as long as no entering currents (a) occur, the said lower edge (17) may be an overflow when the surface (S) of the liquid element rises above the level of that lower edge.

5. A device according to the claims 1, 2 or 3, further characterized in that at least one of the apertures (3), (5), through which the enclosure may communicate with the liquid element, is fitted with a means of control of the valve (4), (6), placed at the aperture, the said means of control preventing the opening of the valve as long as the difference in level between the surface (S) of the liquid element and the surface (S') of the contained liquid has not reached a definite value, and the opening of the said valve being possible when the said difference in level reaches and exceeds the said definite value.

6. A device according to any one of the claims 1 to 5, further characterized in that it comprises floating means providing that device with a positive buoyancy in water; in that the said enclosure (1) includes a plurality of compartments, each one of them being an elementary enclosure; in that each one of the said compartments comprises at least two floors (11), (12), which communicate through at least one opening (14), which is fitted with a valve (15) allowing a flow of currents in one way only, and in that the floating means are arranged in such a manner that they may determine an alternate variation of the level of the surface of the liquid element, in relation to each compartment, when that surface is rough.

7. A device according to the claims 1, 2, 4 or 6, further characterized in that it comprises a flexible, inflatable structure which gives it the general very elongated shape of a floating barrage, the said inflatable structure being composed of several bodies of floats (22), (23), (24), which are joined together, and of thin walls which are made up of pieces of cloth or sheets of a supple material, the said walls being linked up together and to the inflatable structure by fastening means which allow for fast assembling and separation; in that it includes a plurality of compartments (1a), (1b), etc...., which are placed lengthwise one behind the other; in that each compartment comprises two superposed floors (11), (12), which are in communication one with the other through openings (14) equipped with valves (15) which allow the flow of downwards inner currents (ab) and bar the way to currents in the opposite direction; in that the set of the upper floors (11) is in communication with the liquid element through inlet apertures (3) fitted with valves (4); and in that the set of the lower floors (12) is in communication with the liquid element through outlet apertures (5) fitted with valves (6); and further in that all the lower floors (12) are in communication one with another through openings (28) fitted with valves (29) which allow the passage of inner longitudinal currents (c) flowing in a definite direction from one end up to the second end of the device, the valves barring the way to opposite currents, the said second end having at least one evacuation aperture; this device thus constitutes a floating barrage capable of collecting hydrocarbons floating on the sea surface, and also of carrying the hydrocarbon inside its constituent envelope to evacuation apertures which are close to one of the ends.

8. A device according to the claim 7, further characterized in that it comprises means for controlling the longitudinal flexibility, these means giving the possibility to act on the amplitude of the alternate vertical motions of the surface (S) of the liquid element in relation to each compartment; in that the said means for controlling the flexibility consist of longitudinal cables (32) which can slide inside sheaths, these sheaths being fixed on an inflatable volume (22) which is placed from one end to the other end of the device, the ends of these cables (32) being connected to the ends of the device by systems which make it possible to tighten or slacken these cables; and also in that it comprises means which can control the buoyancy and the equilibrium in water and which consist of adjustable floats (25), the volume of which can be varied, these floats (25) being placed on each one of the lateral walls (26) and the adjustable floats placed on one of the sides of the device being inflatable and deflatable independently of the similar floats which are placed on the other side.

9. A device according to the claims 7 and 8, further characterized in that it comprises deformable valves which are made of pieces of cloth or of sheets of a supple material; in that these valves are associated with meshes, in such a manner that the deformation of the valves and the meshes as well as the rubbing occuring between them may bring about an almost continuous cleaning of these elements; and in that it includes some deformable pockets which can contain a cleaning product and which are capable of letting the said product flow inside the device.

10. A device according to the claims 7, 8, 9, further characterized in that the said inflatable structure, which is composed of several sets of floats (22), (23), (24), linked together, comprises transversal floats (23), each one of the said transversal floats (23) dividing two upper floors (11) one from the other.

11. A device according to any one of the claims 7 to 10, further characterized in that it is provided with connecting means which makes it possible to construct a floating enclosure; in that the said enclosure has walls which make it able to collect a slick of floating substances outside the enclosure and also able to collect a slick inside itself and able to carry the collected substances towards tanks.

12. A device according to any one of the claims 1 to 6, further characterized in that it has the shape of the hull of a boat with a shallow draft; in that it includes a plurality of collecting compartments (1a), (1b), etc..., which are placed lengthways one behind the other and compose at least one series; in that this device is rigid; and in that the length of this device is long enough, with respect to the wavelength of the swell, for a certain variation of the level of the external surface (S) in relation to each one of the said compartments to be obtained.
